# EUROPÄISCHE PATENTSCHRIFT

(11) **EP 0 484 758 B1**
(45) Veröffentlichungstag und Bekanntmachung des Hinweises auf die Patenterteilung: **19.07.1995**
(21) Anmeldenummer: 91118189.9
(22) Anmeldetag: 24.10.1991
(51) Int. Cl.: B07B 11/06, B07B 7/083

(54) **Vorrichtung zur Materialdispergierung**
Apparatus for dispersing materials
Dispositif pour la dispersion de matières

(30) Priorität: 08.11.1990 DE 9015363 U
(43) Veröffentlichungstag der Anmeldung: 13.05.1992
(73) Patentinhaber: Christian Pfeiffer Maschinenfabrik GmbH & Co. Kommanditgesellschaft, D-59269 Beckum (DE)
(72) Erfinder: Weit, Herbert, Dr., W-4720 Beckum (DE)
(74) Vertreter: Heim, Hans-Karl, Dipl.-Ing.

(56) Entgegenhaltungen:
- EP-A- 0 250 747
- DD-A- 111 159
- DE-A- 3 310 709
- DE-C- 3 515 026
- DE-C-36 212 221
- FR-E- 88 297

## Beschreibung

Die Erfindung betrifft eine Vorrichtung zur Materialdispergierung, insbesondere für Streusichter, gemäß Oberbegriff des Anspruchs 1.

Eine Vorrichtung zur Materialdispergierung ist beispielsweise aus der DE 36 21 221 C2 bekannt. Bei dieser bekannten Vorrichtung, die bei einem mehrstufigen Streusichter eingesetzt ist, werden in herkömmlicher Weise umgekehrt kegelförmige Streuteller verwendet. Bei mehrstufigen Verfahren erreicht man zwar eine relativ gute, gleichmäßige Verteilung des zu klassierenden Materials vor dem Sichtraum. Bei einem einstufigen Streuteller besteht jedoch stets die Gefahr einer strähnenhaften Verteilung des durch Zentrifugalkräfte vom oberen Rand des Streutellers weggeschleuderten Materials, so daß nachfolgend auch keine optimale Sichtung durchgeführt werden.

Die mit Streutellern erreichte Dispergierung des Materials ist daher noch unzureichend, wobei üblicherweise eine starre Kopplung mit der Rotation des entsprechenden Sichterkorbes vorgesehen ist. Eine unterschiedliche Drehzahl des Streutellers in Relation zum Sichterkorb ist daher lediglich mittels der relativ aufwendigen Konstruktion unterschiedlicher Antriebe möglich.

Aus der DD-PS 111 159 ist ein Stromsichter mit einer Materialeintragsvorrichtung bekannt, welche aus einem bodenbelüfteten Aufgaberingbehälter am oberen Rand des Sichters und einem Materialüberlauf nach innen zu einem LeitgitterSchaufelsystem des Stromsichters besteht. Mit Hilfe eines Belüftungsrohres wird das Aufgabegut aufgelockert und gelangt über eine konische Rutschfläche bis vor die Leitschaufeln, wo es von einem zugeleiteten Trägergas in einen Sichtraum mitgeführt wird. Diese Vorrichtung mit einem bodenbelüfteten Aufgaberingbehälter dient der Materialzuführung eines mechanisch aus einer Mühle ausgetragenen Mahlgutes zu einem Leitschaufelkranz eines Stromsichters. Eine homogene und effiziente Materialdispergierung ist insbesondere wegen des schräg angeordneten Belüftungsrohres im Aufgaberingbehälter nicht gewährleistet.

Auch der Aufgabebehälter der DE 33 10 709 A1 dient der Materialzuführung eines statischen Sichters. Zur Fluidisierung des Aufgabegutes ist der Behälterboden porös ausgebildet und weist wenigstens einen segmentartig ausgebildeten Fluidraum auf. Die Behälterwand ist mit Austrittsschlitzen oder einem horizontalen Austrittsring versehen, aus dem das fluidisierte Aufgabegut schwerpunktmäßig und in Form von Strähnen oder Strahlen austritt. Im Aufgabebehälter wird eine Wirbelschicht gebildet, die bei entsprechender Höhe über den oberen Rand in Richtng Sichtraum überläuft.

Zur Vergleichmäßigung des strähnenförmig aus dem Aufgabebehälter austretenden Materials ist ein Materialverteilerkegel angeordnet, der mit zusätzlichen Verschleißschutzelementen versehen ist.

Der Erfindung liegt die **Aufgabe** zugrunde, eine Vorrichtung zur Materialdispergierung zu schaffen, die konstruktiv besonders einfach aufgebaut ist und die es erlaubt, eine gute Homogenisierung bei der Dispergierung des Materials zu erreichen, wobei relativ einfache Regelungsmöglichkeiten auch unabhängig von der Rotation des Sichterkorbes möglich sein sollten.

Diese Aufgabe wird bei der Erfindung durch die kennzeichnenden Merkmale des Anspruchs 1 gelöst.

Hierbei kann als Kerngedanke zur Materialdispergierung die integrierte Anordnung einer sieb- oder lochartigen Fläche als Materialaufgabefläche und eines Fluidraumes in einer Gas- oder Luftrinne gesehen werden, so daß eine außerordentlich gleichmäßige Gas- oder Luftströmung im wesentlichen in aufsteigender Richtung erzeugt wird.

In einfachster Weise läßt sich dies in Art einer Gas- oder Luftrinne, die beispielsweise rechteckige U-Kontur haben kann, realisieren, wobei etwa in halber Höhe der Rinne die siebartige Fläche vorgesehen ist. Unterhalb dieser siebartigen Fläche sind eine oder mehrere unterteilte Luftkammern vorhanden, so daß über eingeströmte Druckluft das auf die siebartige Fläche fallende Material fluidisiert wird. Das von oben in die Luftrinne aufgegebene Material, das vorzugsweise über mehrere, gleichmäßig beabstandete Materialzuführleitungen aufgegeben wird, wird bei dieser stationären Gas- oder Luftrinne durch das einströmende Fluid, insbesondere Luft fluidisiert, oberhalb der siebartigen Fläche gehalten und gegebenenfalls in eine Drehbewegung versetzt, so daß das aufgegebene Material nahezu wie in einer Wasserrinne fließt. Gleichzeitig kann mittels einer Neigungsorientierung der Luftrinne oder auch ergänzend bzw. alternativ durch Führungsbleche in der Luftrinne selbst das zu klassierende Material über den radial äußeren Rand gleichmäßig dispergiert in den darunter liegenden ringförmigen Sichtraum eingeleitet werden.

Zur Homogenisierung und verbesserten Dispergierung des Materials sind unterhalb der Gas- und Luftrinne rotierende Dispergierflügel vorgesehen, so daß hierdurch eine weitere rotative Beeinflussung des vordispergierten Materials durchgeführt werden kann.

Der äußere Durchmesser dieser Dispergier- bzw. Beschleunigungsflügel entspricht etwa dem äußeren Durchmesser der Luftrinne und kann geringfügig größer gehalten sein.

Die Zuführung von Druckluft oder auch eines anderen Gases kann bodenseitig an der Luftrinne oder auch an deren Seitenwänden zur Verbesserung der Materialabströmung vorgesehen werden.

Geeigneterweise kann auch die Höhe der siebartigen Fläche über dem Boden der Luftrinne eingestellt werden. Andererseits ist auch im Hinblick auf das Volumen der Materialaufgabe und deren Struktur die Regulierung der zugeführten Druckluft sowohl druck- wie volumenmäßig möglich.

An Stelle einer Rechteckkontur kann die Luftrinne auch etwa Halbkreiskontur im Vertikalschnitt aufweisen.

Üblicherweise wird die Luftrinne auch horizontal angeordnet, wobei eine geringfügige Neigung nach radial außen zum besseren Abströmen des dispergierten Gutes wünschenswert ist.

Andererseits ist auch eine spiralförmige Anordnung der Luftrinne selbst in vertikaler Richtung denkbar, wobei auch mehrere Materialaufgaben und Luftkammern, abhängig von den Anwendungsfällen, eine vorteilhafte Dispergierung ergeben können.

Im Falle mehrerer Luftkammern kann deren Endfläche in Art einer schiefen Ebene nach oben gegen die siebartige Fläche geführt werden, so daß die von unten gegen die Materialpartikel wirkenden Schwebekräfte verbessert werden. In diesem Sinne kann auch die Sieb- und Lochbildung eine Ausströmrichtung der Druckluft mitbestimmen.

Eine derart ausgebildete Vorrichtung zur Materialdispergierung gestattet daher auch in regelungstechnischer Art eine optimale Beeinflussung des aufgegebenen Materials im Hinblick auf eine gleichmäßige, homogene Verteilung über den gesamten Umfang, wobei dies mit einer einfachen Konstruktion möglich ist. Zudem kann über die unterschiedlichen Druckluftverhältnisse sowohl die Rotation als auch das Schweben des Materials beeinflußt werden, wobei eine vollkommene Unabhängigkeit vom Antrieb des Sichterkorbes besteht.

Die Aufgaberichtung des zugeführten Materials erfolgt geeigneterweise in Strömungsrichtung des in der Luftrinne fluidisierten Materialvolumens.

Nachstehend wird die Erfindung anhand eines schematischen Beispiels noch näher erläutert.

Die Figur zeigt einen vertikalen Schnitt durch einen Streusichter 1 mit einem über die zentrale Welle 3 angetriebenen Sichterkorb 4. Das Gehäuse 2 des Streusichters 1 hat im wesentlichen kreiszylindrische Form, die im unteren Teil in einen Trichter 28 für den Grobgutauslaß 27 übergeht. In Höhe des Sichterkorbes 4, der radial außen Sichtleisten 5 aufweist, sind ring- bzw. spiralförmige Sichtluftkanäle 6 angeordnet. Aus diesen Sichtluftkanälen 6 strömt die Sichtluft durch einen Leitschaufelkranz 7 im wesentlichen tangential in den eigentlichen Sichtraum 24 ein.

Oberhalb des Sichterkorbes 4 ist eine etwa U-förmige Gas- oder Luftrinne 10 vorgesehen, die stationär am Sichtergehäuse befestigt ist. Diese nach oben offene Luftrinne 10 weist in etwa halber Höhe in horizontaler Anordnung ein Lochblech als siebartige Fläche 12 auf. Unterhalb dieses Lochblechs 12 wird dementsprechend ein Fluidraum bzw. eine Luftkammer 18 gebildet. In diese Luftkammer 18 strömt bodenseitig über eine Zuleitung 16 Druckluft mit rotativer aufsteigender Strömungsrichtung ein.

Die Materialzuführung 11 oberhalb der Luftrinne 10 ist in Richtung der gewünschten Rotationsbewegung des in der Luftrinne geführten Materials geneigt.

Im Betrieb wird daher das zu klassierende und über die Materialzuführung 11 eingeleitete Material oberhalb des Lochblechs 12 durch die darunter eingeblasene Luft in Art eines fluidisierten Mediums gehalten und über den radial äußeren Rand 19 als Dispergierungsrand der Luftrinne 10 gleichmäßig verteilt in den Bereich des Sichtraums ausgeblasen.

Auf der Oberseite des Sichtkorbes 4 angeordnete, etwa viereckigförmige Beschleunigungsflügel 22 verleihen dem über die Luftrinne dispergierten Material eine weitere tangentiale Beschleunigung, so daß die Materialpartikel gut dispergiert in den eigentlichen Sichtraum 24 im Bereich zwischen Sichterleisten 5 und Leitschaufelkranz 7 gelangen.

Das durch die Sichtleisten 5 in den Schleuderkorb 4 gelangende Feingut wird im Beispiel nach unten über den Feingutauslaß 26 abgezogen. Eine weitere Abzugsrichtung des Feingutes könnte vertikal nach oben über das Innere des Sichterkorbes 4 erfolgen.

Das Grobgut mit schwereren Materialpartikeln wird im Sichter 1 über den Trichter 28 in den Grobgutauslaß 27 geführt.

Die Einstellung der zugeführten Druckluft über die Zuführleitungen 16 und 17 gestattet es unabhängig von der Rotation des Sichterkorbes 4 dem aufgegebenen, zu klassierenden Material eine Bewegung zu verleihen, die das Material wie in einer Wasserrinne fließen läßt, so daß ein gut dispergiertes Material der eigentlichen Sichtzone zugeführt wird.

## Patentansprüche

1. Vorrichtung zur Materialdispergierung, insbesondere für Streusichter (1), mit wenigstens einer oberen Materialzuführeinrichtung (11) und einer weitgehend koaxial zur Achse des Streusichters (1) ausgelegten Materialaufgabefläche, welche als siebartige Fläche (12) ausgebildet und oberhalb eines Fluidraumes (18) angeordnet ist, wobei im Fluidraum (18) Zuführungen (17) für Gas oder Druckluft für eine Fluidströmung oberhalb der siebartigen Fläche (12) vorgesehen sind,
dadurch **gekennzeichnet,**
daß die siebartige Fläche (12) und der Fluidraum (18) in einer Gas- oder Luftrinne (10) ausgebildet sind, daß die Gas- oder Luftrinne (10) eine obere freie Fläche (13) und einen radial äußeren Dispergierungsrand (19) aufweist, über den das dispergierte Material einem Sichtraum (24) eines nachgeordneten Sichterkorbes (4) zuführbar ist, und
daß zwischen der Gas- oder Luftrinne (10) und dem Sichterkorb (4) rotierende Beschleunigungsflügel (22) vorgesehen sind.

2. Vorrichtung nach Anspruch 1,
dadurch **gekennzeichnet,**
daß der Außendurchmesser der rotierenden Beschleunigungsflügel (22) etwa dem Außendurchmesser der Gas- oder Luftrinne (10) und/oder des Sichtkorbes (4) entspricht oder etwas größer ist.

3. Vorrichtung nach Anspruch 1 oder 2,
dadurch **gekennzeichnet,**
daß die Gas- oder Luftrinne (10) etwa U-Kontur aufweist und die siebartige Fläche (12) als Sieb- oder Lochfläche etwa in halber Höhe der Gas- oder Luftrinne (10) vorgesehen ist.

4. Vorrichtung nach einem der Ansprüche 1 bis 3,
dadurch **gekennzeichnet,**
daß die Gas- oder Luftrinne (10) horizontal oder in Achsrichtung des Streusichters (1) spiralförmig angeordnet ist.

5. Vorrichtung nach einem der Ansprüche 1 bis 4,
dadurch **gekennzeichnet,**
daß der Fluidraum (18) zwischen einer Bodenfläche (14) der Gas- oder Luftrinne (10) und der siebartigen Fläche (12) ausgebildet ist und daß die Zuführungen (17) für Gas oder Druckluft in der Bodenfläche (14) und mit einer tangentialen bis rotativen aufsteigenden Strömungsrichtung vorgesehen sind.

6. Vorrichtung nach einem der Ansprüche 1 bis 5,
dadurch **gekennzeichnet,**
daß zusätzlich zu den Zuführungen (17) für Gas oder Druckluft in der Bodenfläche (14) an den Seitenwänden der Gas- oder Luftrinne (10) Zuführungen für Gas oder Druckluft vorgesehen sind.

7. Vorrichtung nach einem der Ansprüche 1 bis 6,
dadurch **gekennzeichnet,**
daß die Zuführungen für Gas oder Druckluft und/oder mehrere Materialzuführungen gleichmäßig über den Umfang der Gas- oder Luftrinne (10) verteilt angeordnet sind.

8. Vorrichtung nach einem der Ansprüche 1 bis 7,
dadurch **gekennzeichnet,**
daß die Gas- oder Luftrinne (10) und/oder die siebartige Fläche (12) eine Neigung in Richtung des radial äußeren Dispergierungsrandes (19) aufweist.

9. Vorrichtung nach einem der Ansprüche 1 bis 8,
dadurch **gekennzeichnet,**
daß die Strömungsrichtung der aufsteigenden Gas oder Druckluft durch eine Sieb- und Lochausbildung der siebartigen Fläche (12) mitbestimmbar ist.

10. Vorrichtung nach einem der Ansprüche 1 bis 9,
dadurch **gekennzeichnet,**
daß die siebartige Fläche (12) höhenverstellbar in der Gas- oder Luftrinne (10) angeordnet ist und daß die Gas- oder Luftrinne (10) ringförmig oder teilringförmig gestaltet ist.

## Claims

1. Apparatus for the dispersion of material, in particular for spreading classifiers (1), with at least one upper material supply means (11) and a material feed surface substantially coaxial to the axis of the spreading classifier (1) and which is constructed as a sieve-like surface (12) and located above a fluid chamber (18), the fluid chamber (18) being provided with supply lines (17) for gas or compressed air for a fluid flow above the sieve-like surface (12),
**characterized** in that
the sieve-like surface (12) and the fluid chamber (18) are constructed in a gas or air channel (10),
the gas or air channel (10) is provided with an upper free surface (13) and a radially outer dispersion edge (19), over which the disperged material can be fed to a classifying chamber (24) of a downstream classifier basket (4), and
rotating accelerating blades (22) are provided between the gas or air channel (10) and the classifier basket (4).

2. Apparatus according to claim 1,
**characterized** in that
the outer diameter of the rotating accelerating blades (22) roughly corresponds to or is slightly larger than the outer diameter of the air or gas channel (10) and/or the classifier basket (4).

3. Apparatus according to claim 1 or 2,
**characterized** in that
the gas or air channel (10) has a roughly U-shaped contour and the sieve-like surface (12) is provided as a sieve or hole surface at roughly half the height of the gas or air channel (10).

4. Apparatus according to any of the claims 1 to 3,
**characterized** in that
the gas or air channel (10) is positioned horizontally or spirally in the axial direction of the spreading classifier (1).

5. Apparatus according to any of the claims 1 to 4,
**characterized** in that
the fluid chamber (18) is constructed between a bottom surface (14) of the gas or air channel (10) and the sieve-like surface (12) and
the supply lines (17) for gas or compressed air are provided in the bottom surface (14) and with a tangential to rotary rising flow direction.

6. Apparatus according to any of the claims 1 to 5,
**characterized** in that
in addition to the supply lines (17) for gas or comressed air in the bottom surface (14), supply lines for gas or compressed air are provided in the side walls of the gas or air channel (10).

7. Apparatus according to any of the claims 1 to 6,
**characterized** in that
the supply lines for gas or compressed air and/or several material supply means are uniformly distributed over the circumference of the gas or air channel (10).

8. Apparatus according to any of the claims 1 to 7,
**characterized** in that
the gas or air channel (10) and/or the sieve-like surface (12) are inclined towards the radially outer dispersion edge (19).

9. Apparatus according to any of the claims 1 to 8,
**characterized** in that
the flow direction of the rising gas or compressed air can partially be determined by means of a sieve or hole formation of the sieve-like surface (12).

10. Apparatus according to any of the claims 1 to 9,
**characterized** in that
the sieve-like surface (12) is located in height adjustable manner in the gas or air channel (10) and the gas or air channel (10) is designed in an annular or pitch circular manner.

## Revendications

1. Dispositif pour la dispersion de matière, notamment pour un séparateur à dispersion (1) comportant au moins une entrée supérieure (11) de matière et une surface de réception de matière très largement coaxiale à l'axe du séparateur à dispersion (1) et qui est réalisée sous la forme d'une surface en tamis (12), et celle-ci est arrangé au-bessus d'une chambre à fluide (18), cette chambre (18) comportant des alimentations (17) pour du gaz ou de l'air comprimé créant un écoulement fluide au-dessus de la surface en tamis (12), caractérisé en ce que la surface en tamis (12) et la chambre à fluide (18) sont réalisées dans une goulotte à gaz ou à air (10) et cette goulotte (10) présente une surface supérieure (13), libre, et un bord de dispersion (19) radialement extérieur par lequel la matière à disperser est fournie à une chambre de triage (24) d'un panier de triage (4) en aval et entre la goulotte à gaz ou à air (10) et le panier de triage (4) des ailettes d'accélération (22) rotatives sont prévues.

2. Dispositif selon la revendication 1, caractérisé en ce que le diamètre extérieur de l'ailette d'accélération (22) rotative correspond sensiblement au diamètre extérieur de la goulotte à gaz ou à air (10) et/ou du panier de triage (4) ou est légèrement supérieur.

3. Dispositif selon la revendication 1 ou 2, caractérisé en ce que la goulotte à gaz ou à air (10) a sensiblement une section en U et la surface en tamis (12) est réalisée comme surface en tamis ou surface perforée située sensiblement à mi-hauteur de la goulotte à gaz ou à air (10).

4. Dispositif selon l'une des revendications 1 à 3, caractérisé en ce que la goulotte à gaz ou à air (10) est horizontale ou est en forme de spirale suivant la direction axiale du séparateur à dispersion (1).

5. Dispositif selon l'une des revendications 1 à 4, caractérisé en ce que la chambre à fluide (18) est réalisée entre une surface de fond (14) de la goulotte à gaz ou à air (10) et la surface en tamis (12) et les alimentations (17) en gaz ou air comprimé sont prévues dans la surface de fond (14) avec une direction d'écoulement montant de manière tangentielle, en rotation.

6. Dispositif selon l'une des revendications 1 à 5, caractérisé en ce qu'en plus des alimentations (17) en gaz ou en air comprimé réalisées dans la surface de fond (14), les parois latérales de la goulotte à gaz ou à air (10) comportent des alimentations en gaz ou en air compri mé.

7. Dispositif selon l'une des revendications 1 à 6, caractérisé en ce que les alimentations en gaz ou air comprimé et/ou plusieurs alimentations de matière sont réparties régulièrement à la périphérie de la goulotte à gaz ou air (10).

8. Dispositif selon l'une des revendications 1 à 7, caractérisé en ce que la goulotte à gaz ou air (10) et/ou la surface en forme de tamis (12) sont inclinées dans la direction du bord de dispersion (19) qui se trouve radialement à l'extérieur.

9. Dispositif selon l'une des revendications 1 à 8, caractérisé en ce que la direction d'écoulement du gaz ou de l'air comprimé ascendants est définie également par la réalisation du tamis ou des trous de la surface en forme de tamis (12).

10. Dispositif selon l'une des revendications 1 à 9, caractérisé en ce que la surface en forme de tamis (12) est réglable en hauteur dans la goulotte à gaz ou à air (10) et cette goulotte (10) a une forme annulaire ou partiellement annulaire.
